# EUROPÄISCHE PATENTSCHRIFT

(11) **EP 2 066 870 B1**
(45) Veröffentlichungstag und Bekanntmachung des Hinweises auf die Patenterteilung: **05.03.2014**
(21) Anmeldenummer: 07817522.1
(22) Anmeldetag: 13.09.2007
(51) Int. Cl.: E21D 9/00, E21D 19/04

(54) **MOBILE EINHAUSUNG MIT VORTRIEBSAGGREGATEN**
MOBILE ENCLOSURE COMPRISING ADVANCING UNITS
DISPOSITIF DE CONFINEMENT MOBILE POURVU D'UNITÉS DE PERCEMENT

(30) Priorität: 20.09.2006 DE 102006044733
(43) Veröffentlichungstag der Anmeldung: 10.06.2009
(73) Patentinhaber: GTA Maschinensysteme GmbH, 46493 Hamminkeln (DE)
(72) Erfinder: HEISTERKAMP, Helmut, 46499 Hamminkeln (DE)
(74) Vertreter: Schulte & Schulte
(86) Internationale Anmeldenummer: PCT/DE2007/001651
(87) Internationale Veröffentlichungsnummer: WO 2008/034415

(56) Entgegenhaltungen:
- EP-A- 0 334 262
- WO-A-95/14141
- DE-A1- 3 835 459
- DE-C1- 3 130 568
- JP-A- 8 109 788
- JP-A- 10 252 376
- JP-A- 2003 269 074
- JP-A- 2004 360 342

## Beschreibung

Die Erfindung betrifft eine mobile Einhausung mit einem Ständerwerk mit einer Verkleidung, für temporär zu sichernde Bereiche, nämlich für für den Verkehr freibleibende Tunnelquerschnitte im Rahmen der Sanierung oder des Ausbaus von Tunneln.

Der Bedarf für Sanierung und Ausbau vorhandener Tunnel ist in der ganzen Welt immens. Unabhängig davon, ob es sich um einen von Kraftfahrzeugen oder Zügen befahrenen Tunnel handelt, gilt es im Rahmen von Sanierung und Ausbau den Verkehr nur im notwendigen Maße zu beeinträchtigen. Üblicherweise geht mit diesen Baumaßnahmen eine Reduzierung auf den noch zu nutzenden Tunnelquerschnitt einher. Im Bereich Bahn bedeutet dies, dass es häufig zur Reduzierung einer zwei- auf eine eingleisige Strecke kommt, sodass sich um den für die weitere Nutzung verbleibenden eingleisigen Tunnelquerschnitt ein entsprechender Raum für die Bauarbeiten ergibt. Dabei gilt es, den verbleibenden Tunnelquerschnitt einzuhausen, damit einerseits verhindert ist, dass vorbeifahrende Züge z. B. mit Baugeräten kollidieren können und dass andererseits vorbeifahrende Züge und auch Gleise z. B. vor Steinschlag geschützt sind. Diese portalartigen Einhausungen sind durch ein Ständerwerk gebildet, das mit einer entsprechenden Verkleidung, zweckmäßigerweise aus Blech, versehen ist. Aus der DE-OS 38 35 459 ist eine Einrichtung zum Nachschneiden eines Tunnelprofils bekannt. Hierzu dient eine Maschine, die auf einem Fahrgestell eine Fräseinrichtung trägt, die mit einem in der Höhe verschwenkbaren Schneidarm versehen ist. Der Schneidarm ist im Schneidarmlager auf einem Träger installiert, der seinerseits in einem Fußlager an einem Hubglied gelagert ist. Die gesamte Fräseinrichtung ist auf einer Schlittenanordnung gelagert, die aus einem Längs- und einem Querschlitten besteht. Neben dem Nachschneiden eines Tunnelprofils fallen im Rahmen der Tunnelsanierung und des Tunnelausbaus diverse Arbeiten an. Dies sind z. B. die Sicherung des alten Tunnelgewölbes voreilend mittels Ankern, das Bohren von Sprenglöchern und deren Besetzen für das Heraussprengen des Erweiterungskranzes, das spätere Sichern dieser Erweiterung durch Spritzbeton und ggf. Anker und das Laden sowie den Abtransport der Berge. Alle vorgenannten Arbeiten müssen mit massiv bauendem Gerät um die angesprochene portalartige Einhausung herum bewerkstelligt werden. Allein aus räumlichen Gründen können während des Lokbetriebes diverse Arbeiten wie Absicherung durch Anker, das Sprengen, das Laden und der Abtransport bisher nicht geleistet werden. Aus der JP-1 0-252-376 ist eine mobile Einhausung für für den Verkehr freibleibende Tunnelquerschnitte im Rahmen der Sanierung oder des Ausbaus von Tunneln bekannt. Die Einhausung umfasst einen beweglichen Arbeitsrahmen. Für das Verfahren eines Vortriebsaggregates allerdings muss der komplette Arbeitsrahmen gegenüber der Einhausung in axialer Richtung verfahren werden, was insgesamt zu einer sehr umständlichen, schweren und kostenintensiven Lösung führt. Dies gilt erst recht angesichts der äußerst beengten Verhältnisse bei einer Tunnelsanierung, gerade in dem Spalt zwischen der Innenwandung des Tunnels und dem Arbeitsrahmen mit den diversen Aggregaten. Ein individueller oder gar außerplanmäßiger Einsatz dieser Aggregate ist damit praktisch ausgeschlossen, weil stets der massive Arbeitsrahmen als Ganzes in Gang gesetzt werden muss. Aus der DE 31 30 568 ist eine Streckendurchbauvorrichtung bekannt, die als stabile Haube ausgebildet ist. Diese Haube ist dem Querschnitt des verformten Streckenbereiches angepasst und reicht weit in den verformten Bereich sowie in den bereits durchgebauten Bereich hinein. Diese Streckendurchbauvorrichtung dient als Basis für einen Kappenheber für die Installation von Ausbaubögen, die zwischen Streckensohle und -firste abgespannt werden. Die Kontur dieser Vorrichtung ist daher an der der Ausbaubögen orientiert. Als mobile Einhausung in Zusammenhang mit für den Verkehr freibleibenden Tunnelquerschnitten im Rahmen der Sanierung oder des Ausbaus dieser Tunnel ist eine solche Vorrichtung nicht geeignet.

Damit stellt sich der vorliegenden Erfindung die Aufgabe, eine Einrichtung für die Sanierung und den Ausbau von Tunneln zu schaffen, bei der eine Vielzahl von Arbeiten auch bei Fortsetzung des Fahrbetriebes ausgeführt werden kann.

Diese Aufgabe wird dadurch gelöst, dass die Einhausung als Traggerüst zur Aufnahme von für den Vortrieb dienenden Aggregaten ausgebildet ist, wobei die Außenseite der Einhausung mit mehreren parallel in axialer Richtung angeordneten Schienenpaaren zur verfahrbaren Aufnahme je eines Aggregates ausgerüstet ist.

Die Einhausung erfüllt damit über ihren eigentlichen Zweck, dem Schutz des für ein Fahrzeug, z.B. einen Zug vorgesehenen restlichen Tunnelquerschnitts hinaus eine weitere Funktion als Basis und Traggerüst für diverse dem Vortrieb dienende Aggregate, z. B. Spritzbetonmanipulator, Bohr- und Ankersetz- oder Ladegerät.

Eine besonders robuste Ausführungsform sieht dabei vor, dass die Außenseite der Einhausung mit Schienen zum Verfahren der Aggregate ausgerüstet ist, um den Einsatz verschiedener Geräte, ggf. auch gleichzeitig erreichen zu können. Damit ist eine Mobilität der Aggregate oder deren gleichzeitiger Einsatz auch unabhängig von der Bewegung der Einhausung selbst möglich.

Zum Erreichen eines möglichst großen Spielraums in Hinblick auf die Längsachsenrichtung der Einhausung wird vorgeschlagen, dass Schienen in axialer Richtung angeordnet sind. Diese können sich zwischen beiden Enden der Einhausung erstrecken, sodass die Reichweite maximal ist.

Ergänzend oder alternativ dazu ist vorgesehen, dass Schienen in radialer Richtung angeordnet sind. Diese sollten sich zumindest über die obere Hälfte der Einhausung erstrecken. Ein Winkel von in etwa 180° für entsprechend rund ausgebildete, bügelartige Schienen in radialer Richtung wird als ausreichend gesehen, um sämtliche Bereiche des die Einhausung umgebenden Tunnelquerschnitts mit den entsprechenden Gerätschaften bearbeiten zu können.

In Hinblick auf die in axialer wie in radialer Richtung verlaufenden Schienen ist daran gedacht, dass mehrere parallel angeordnete Schienenpaare vorgesehen sind, um entsprechend den Einsatz mehrerer Gerätschaften auch gleichzeitig und unabhängig voneinander gewährleisten zu können.

Eine besondere Ausführungsform der Erfindung sieht vor, dass die Schienen Bestandteil einer verschieblich angeordneten Brücke sind. Auf der Brücke können die Gerätschaften in radialer Richtung verfahren werden, die Brücke selbst ist in axialer, also in Längsachsenrichtung der Einhausung verfahrbar. Damit kann ein und dasselbe Gerät sowohl in axialer als auch in radialer Richtung verfahren werden, sodass der gesamte Tunnelquerschnitt um die Einhausung herum erreicht und bearbeitet werden kann.

Es ist vorgesehen, dass als Aggregat mindestens ein Bohr- bzw. Ankersetzgerät dient. Dieses Aggregat sollte zweckmäßigerweise im vorderen Bereich der portalartigen Einhausung angeordnet sein, um vom Ablauf her gesehen die ersten Arbeiten durchzuführen, nämlich das Bohren und Setzen von Sprenglöchern bzw. das Ankern zur zusätzlichen Absicherung des Gebirges.

Ergänzend hierzu ist vorgesehen, dass als Aggregat ein Ladegerät, vorzugsweise ein Förderer dient, das ebenfalls in die portalartige Einhausung integriert ist. Hiermit kann der unverzügliche Abtransport der Berge realisiert werden.

In einer bevorzugten Ausführungsform dazu ist vorgesehen, dass der Förderer als Schrägförderer mit einer Ladeschürze ausgebildet ist. Das Schüttgut kann auf diese Weise über den Schrägförderer in ein Fahrzeug gefördert werden, um dann damit abtransportiert zu werden.

In diesem Sinne ist auch der Vorschlag zu verstehen, dass der Schrägförderer ausreichend Platz für ein Transportfahrzeug belassend angeordnet ist. Der Abwurf des Schrägförderers ist also in entsprechender Höhe zu positionieren, damit die LKW dort mit dem Schüttgut beladen werden können. Auch der Einsatz einer Einschienenhängebahn mit entsprechenden Transportbehältern wäre hier denkbar.

Zur Sicherung der Baustelle trägt maßgeblich bei, wenn als Aggregat mindestens ein Spritzbetonmanipulator dient. Dieser sollte sich zweckmäßigerweise im hinteren Bereich der Einhausung befinden, um eine sofortige Sicherung des verbleibenden Ausbaus nach der Sprengung zu bewerkstelligen.

Ebenso ist daran gedacht, dass als Aggregat ein hydraulischer Hammer, eine Steinfräse oder ein Schneidkopf dient. Diese sind zur Bearbeitung des Gesteins im Rahmen der Querschnittserweiterung und Tunnelsanierung vorgesehen und sollten zweckmäßigerweise ebenfalls auf der Einhausung in Längs- und/oder Querrichtung verfahrbar angeordnet sein.

Ein weiterer Vorschlag zielt darauf ab, dass als Aggregat eine Arbeitsbühne dient, die ebenfalls in die Einhausung integriert und an dieser verstellbar angeordnet ist. Die Verstellbarkeit kann sich dabei einerseits auf eine Verschieblichkeit auf den Schienen und andererseits zusätzlich oder alternativ auf eine Verstellbarkeit durch Teleskopieren beziehen.

Eine besonders geeignete Variante sieht vor, dass die Arbeitsbühne klappbar ausgebildete Arbeitsflächen aufweist. Hierzu befinden sich entsprechend verschwenkbar gelagerte Arbeitsflächen an den Außenseiten der Einhausung, die im Bedarfsfall hoch- oder heruntergeschwenkt werden können, um im Tunnelquerschnitt einen möglichst großen Raum bearbeiten zu können. Ist hingegen nur geringer Platzbedarf beim Transport oder für den Fall vorhanden, dass andere Aggregate in Benutzung sind, können diese Arbeitsbühnen eingeklappt werden.

Es wurde bereits darauf hingewiesen, dass die zentralen Arbeiten im Rahmen des Ausbaus und auch der Sanierung von Tunneln das Bohren und Besetzen der Sprenglöcher und die spätere Absicherung des Ausbaus durch Spritzbeton ist. Daher ist es zweckmäßig, wenn Bohr- und Ankersetzgerät und Spritzbetonmanipulator in Vortriebsrichtung hintereinander an der Einhausung vorgesehen sind. Damit ist es letztlich möglich, zeitgleich Bohrungen herzustellen bzw. Anker zu setzen einerseits und andererseits am anderen, hinteren Ende der Einhausung mit Spritzbeton den Ausbau zu sichern und dies während des Bahnbetriebs.

Eine weitere Ausführungsform der Erfindung sieht vor, dass die Einhausung mit einem verfahrbaren Schlitten ausgerüstet ist, der eine Schnellwechseleinrichtung trägt. Mit letzterer sind die diversen Aggregate kompatibel, so dass eine schnelle Auswechslung und dann die sofortige Inbetriebnahme möglich ist.

Es gilt, den Bahnbetrieb nach Möglichkeit in uneingeschränkter Weise aufrecht zu erhalten. Daher ist es als zweckmäßig anzusehen, wenn die Einhausung auch mit einem Fahrdraht oder einer Stromschiene ausgerüstet ist. Fahrdraht oder Stromschiene, mobil gelagert, dienen als Oberleitung für E-Loks und sollten daher möglichst unterhalb der die Verfahrbarkeit der Aggregate gewährleistenden Einhausung so angeordnet sein, dass sie vor Beschädigungen und Wasser geschützt sind. Die Einhausung kann unabhängig von dem Fahrdraht oder der Stromschiene verfahren werden.

Zusätzliche Möglichkeiten ergeben sich, wenn die Einhausung durch mindestens zwei entkoppelbare Teile gebildet ist. Je nach Bedarf bilden diese zwei oder auch mehr Teile eine Einheit im zuvor beschriebenen Sinne oder die Teile werden getrennt voneinander eingesetzt, wobei die relevanten Aggregate auf den jeweiligen Einsatzzweck abgestimmt werden. Hierdurch kann noch zusätzliche Flexibilität für den Einsatz der diversen Aggregate erreicht werden.

Dabei ist vorgesehen, dass zum Beispiel ein Teil der Einhausung als Traggerüst zur Aufnahme der zum Vortrieb dienenden Aggregate und ein Teil der Einhausung als Schutzvorrichtung ausgebildet ist. Die beiden Teile bilden dabei entweder die angesprochene Einheit im zuvor beschriebenen Sinne oder aber der rein als Schutzvorrichtung ausgebildete Teil der Umhausung wird getrennt von dem anderen, die Aggregate aufnehmenden, Teil eingesetzt.

Zusätzlich ist daran gedacht, dass die Schutzvorrichtung in der Höhe verstellbar ausgebildet ist. Zylinder gewährleisten dabei z.B. die Höhenverstellung und ggf. Anpassung an das jeweilige Gewölbe und auch zu dessen Abstützung. Auch ein mehrteiliges und/oder verfahrbares Schutzdach ist praktikabel.

Daher ist es zweckmäßig, wenn die Schutzvorrichtung auf der Einhausung verfahrbar installiert ist. Hierfür können wiederum die angesprochenen Schienen als Basis dienen.

Ergänzend hierzu ist vorgesehen, dass ein Teil der Einhausung als Installationsportal für die Tunnelverkleidung ausgebildet ist. Hier ist beispielsweise an Installationsportale für Betonelemente wie Tübbinge zum Ausbau der Tunnelverkleidung gedacht. Gleiches gilt für Systeme zur Tunnelabdichtung wie z.B. Kunststoffdichtungsbahnen. Dieser Teil der Einhausung kann separat verfahrbar ausgebildet und mit entsprechenden Schienenabschnitten für die Verfahrbarkeit der eigentlichen Installationsvorrichtung ausgerüstet sein.

Um eine sichere und zuverlässige Entstaubung des Arbeitsbereiches gewährleisten zu können, ist außerdem vorgesehen, dass im Zusammenspiel mit einer Ansauglutte die Einhausung mit einem aufblasbaren Schlauch zur Abdichtung zum alten Tunnel ausgerüstet ist. Hiermit wird der Zwischenraum zwischen der das Portal bildenden Einhausung und dem alten Tunnel überbrückt.

Die Erfindung zeichnet sich insbesondere dadurch aus, dass eine mobile Einhausung für den Einsatz im Rahmen der Sanierung oder des Ausbaus von Tunneln geschaffen ist, mit der schneller und sicherer als bisher diverse Ausbauarbeiten gleichzeitig durchgeführt werden können. Während der für den Kraftfahrzeug- oder Zugverkehr verbleibende Tunnelquerschnitt durch die Umhausung umgeben und entsprechend gesichert ist, wird diese ohnehin vorhandene Einrichtung nun vorteilhafterweise auch dazu genutzt, diverse für den Tunnelausbau wesentliche Gerätschaften aufzunehmen. Insbesondere ist an Bohr- und Ankersetzeinrichtungen, Spritzbetonmanipulatoren, Ladegeräte oder Arbeitsbühnen gedacht. Schienen in radialer und/oder axialer Richtung an der Außenseite des durch die Einhausung gebildeten Traggerüstes gewährleisten die Verfahrbarkeit der Aggregate und damit auch deren gleichzeitigen Einsatz. Durch gleichzeitige und zumindest zeitlich minimal versetzte Arbeiten wie das Sichern des alten Tunnelgewölbes, vorauseilendes Ankern, das Verstellen des Schutzdachs, das Bohren der Sprenglöcher und das Besetzen der Bohrungen, das Sichern der Erweiterung durch Spritzbeton und Laden und Abtransport der Berge kann erheblich Zeit eingespart und letztlich ein Tunnel wesentlich schneller und damit kostengünstiger saniert werden.

Weitere Einzelheiten und Vorteile des Erfindungsgegenstandes ergeben sich aus der nachfolgenden Beschreibung der zugehörigen Zeichnung, in der ein bevorzugtes Ausführungsbeispiel mit den dazu notwendigen Einzelheiten und Einzelteilen dargestellt ist. Es zeigen:
- Figur 1: eine Einhausung mit diversen Gerätschaften in Seitenansicht,
- Figur 2: die stirnseitige Ansicht zu Figur 1,
- Figur 3: die Draufsicht zu Figur 1,
- Figur 4: eine Variante zu Figur 2,
- Figur 5: eine Variante zu Figur 1,
- Figur 6: die Einhausung aus Figur 5 in stirnseitiger Ansicht,
- Figur 7: die Einhausung aus Figur 5 in Draufsicht,
- Figur 8: eine Variante zu Figur 6,
- Figur 9: eine Einhausung mit Schienen in axialer Richtung in stirnseitiger Ansicht,
- Figur 10: die Einhausung aus Figur 9 in Seitenansicht,
- Figur 11: die zweiteilige Einhausung in stirnseitiger Ansicht,
- Figur 12: die Einhausung aus Figur 11 in Seitenansicht,
- Figur 13: die Einhausung aus Figur 11 in Draufsicht,
- Figur 14: einen weiteren Tunnelquerschnitt,
- Figur 15: eine Einhausung mit Ansauglutte und
- Figur 16: eine Einhausung mit Installationsportal.

Bei den Gegenständen der Figuren 1 bis 8 und 11 bis 14 handelt es sich nicht um einen Teil der Erfindung.

Figur 1 zeigt die Einhausung 1 mit diversen Aggregaten 2. Dies sind hier das Bohr- und Ankersetzgerät 17, 18 und der Spritzmanipulator 16 am hinteren Ende 19 der Einhausung 1. Beide sind in Längsachsenrichtung 25 der Einhausung 1 verfahrbar, wobei sich das Bohr- und Ankersetzgerät 17, 18 in Vortriebsrichtung 30 vor dem Spritzmanipulator 16 befindet. Entsprechend ist das Bohr- und Ankersetzgerät 17, 18 bis zum vorderen Ende 20 der Einhausung 1 verfahrbar. Das Bohr- und Ankersetzgerät 17, 18 und der Spritzbetonmanipulator 16 sind einerseits auf Schienen 9, 12, 9', 12' in radialer Richtung, bezogen auf die Einhausung 1 verfahrbar. Andererseits ist die Verfahrbarkeit auch in Richtung Längsachse 25 gegeben, nämlich auf den Schienen 12. Gemäß der Darstellung in Figur 1 arbeitet sich die Einhausung 1 damit im Tunnel 7 vor, indem zunächst mittels des Bohrgerätes 17 Bohrungen hergestellt werden, anschließend werden Sprengungen durchgeführt, um den Erweiterungskranz dann über den Spritzbetonmanipulator 16 zu sichern. Die Einhausung 1 selbst bildet das Traggerüst für die diversen Aggregate 2. Sie besteht aus einem Ständerwerk 3 mit Verkleidungen 4, zweckmäßigerweise aus Blech.

Figur 2 veranschaulicht, dass die Einhausung 1 einerseits in ihrem Inneren, dem zu schützenden Bereich 5 in Form des freibleibenden Tunnelquerschnitts 6 als Schutz für die die Gleise 27 befahrenden Züge dient. An der Außenseite 8 befinden sich die Schienen 9, 12 für die Aggregate 2, von denen hier beispielhaft das Ankersetzgerät 18 gezeigt ist. Gut zu erkennen ist auch die bügelartige Konstruktion der Schienen 9, 12, die sich um etwa 180° über die obere Hälfte der Einhausung 1 erstrecken. Es verbleibt damit ein ausreichend groß dimensionierter Raum in Form des Restquerschnitts 28 für Arbeiten, die durchgeführt werden können, ohne die die Einhausung 1 durchfahrenden Fahrzeuge zu gefährden.

In diesem Restquerschnitt 28 befindet sich, wie in Figur 3 dargestellt, das hier beispielhaft dargestellte Ladegerät 26 mit Arbeitsbühne 29, die in dieser Darstellung nicht in die Einhausung 1 integriert ist. An der Außenseite 8 dieser Einhausung 1 befinden sich die beiden Brücken 21, 21', die dort verfahrbar angeordnet sind und zur Aufnahme der diversen Aggregate 2 dienen.

Figur 4 veranschaulicht vor allem, dass mit der erfindungsgemäßen Einhausung 1 in besonders geeigneter Weise der komplette Restquerschnitt 28 des Tunnels 7 außerhalb der Einhausung 1 erreichbar ist. In verschiedenen Positionen 18, 18', 18", 18"' ist hier das Ankersetzgerät 18 gezeigt, das an der Brücke 21 bzw. den Schienen 11 verfahrbar ist.

Figur 5 zeigt die Einhausung 1 beim Ankersetzen. Das Ankersetzgerät 18 befindet sich dazu am vorderen Ende 20 der Einhausung 1, während am hinteren Ende 19 der Einhausung 1 der Spritzmanipulator 16 bereits für entsprechende Sicherung sorgt.

In stirnseitiger Ansicht ist diese Einhausung 1 nochmals in Figur 6 gezeigt.

Die diversen Variationsmöglichkeiten zeigen auch noch einmal die Figuren 7 und 8 mit dem Ankersetzgerät 18 am vorderen Ende 19 der Einhausung 1. Verschiedene Positionen des Ankersetzgerätes 18, bezeichnet mit den weiteren Bezugszeichen 18', 18", 18"', 18"" zeigt Figur 8.

In den Figuren 9 und 10 ist eine Einhausung 1 dargestellt, bei der es primär um die Verfahrbarkeit der Aggregate 2 in Richtung der Längsachse 25 geht. Zu erkennen sind Schienen 9, 11 in axialer Richtung in Figur 10, während in Figur 9 veranschaulicht ist, dass drei Schienenpaare 13, 14, 15 parallel zueinander im oberen Bereich der Einhausung 1 angeordnet sind. Dabei dienen die Schienenpaare 14, 15 zur Aufnahme von Bohrgeräten 17, 17', während das zentrale Schienenpaar 13 zur Aufnahme eines Spritzbetonmanipulators 16 dient.

Eine weitere Variante der Erfindung zeigen die Figuren 11, 12 und 13, nämlich eine durch zwei entkoppelbare Teile 22 und 23 gebildete Einhausung 1. Diese sind hier im entkoppelten Zustand dargestellt, wobei ein Teil 22 der Einhausung 1 als Traggerüst zur Aufnahme der zum Vortrieb dienenden Aggregate 2 ausgebildet ist, während der andere Teil 23 eine reine Schutzvorrichtung 24 ohne Aggregate bietet. Auch hier ist das Bohrgerät 17 als Aggregat 2 in zwei verschiedenen Positionen 17, 17' dargestellt, um die Flexibilität dieser Einhausung 1 zu unterstreichen. Bei dieser Ausführungsform sind die Bohrgeräte 17 und der Spritzmanipulator 16 als Aggregate 2 fest an dem durch den Teil 22 der Einhausung 1 gebildeten Portal angeschlagen.

Figur 14 zeigt die Einhausung 1 mit an deren Außenseite 8 befindlichen Arbeitsbühnen 33, 33'. Die Arbeitsflächen 34, 34' sind dabei in die Pfeilrichtungen 49 und 15 klappbar ausgebildet. Diese befinden sich direkt an dem Portal und müssen nicht über separate Fahrzeuge in den Arbeitsbereich gebracht werden. Ferner ist auch der mit dem Bezugszeichen 45 versehene, als Oberleitung für E-Loks dienende Fahrdraht zu erkennen. Dieser Fahrdraht 45 befindet sich unterhalb der Schiene 12 im Bereich der Oberkante des verbleibenden Tunnelquerschnitts 6. Die Schutzvorrichtung 24 ist in der Höhe über Zylinder 56, 57 verstellbar ausgebildet.

Figur 15 veranschaulicht, wie die Schutzvorrichtung 24 zur Absicherung des alten Tunnelquerschnitts 52 beim Sprengen dient und sich hierzu im vorderen Bereich der Einhausung 1 befindet. Die Schutzvorrichtung 24 kann verfahrbar angeordnet sein. Beispielhaft sind bei dieser Einhausung weitere Aggregate, Hydraulikhammer, Bohr- und Ankersetzgerät mit den Bezugszeichen 40, 17 und 18 versehen. Mit dem Bezugszeichen 43 ist die Ansauglutte bezeichnet, die im Zusammenspiel mit dem aufblasbaren Schlauch 44 zwischen altem Tunnelquerschnitt 52 und Einhausung 1 gewährleistet, dass die Entstaubung funktioniert.

Schließlich zeigt Figur 16 insbesondere das zusätzliche Installationsportal 46 als weiteren entkoppelbaren Teil 32 der Einhausung. Über dieses Installationsportal 46 können Beton- und andere Ausbauelemente, wie z. B. Tübbinge für die Tunnelauskleidung mittels der auf dem Installationsportal 46 vorgesehenen Installationsvorrichtung 48 installiert werden. Auch diese Installationsvorrichtung 48 wiederum ist auf Schienen 53, 54 in axialer bzw. radialer Richtung verfahrbar. Mit dem Bezugszeichen 40 ist der Hammer bezeichnet, mit 16 der Spritzbetonmanipulator. Weiterhin ist das Ladegerät 36 in Form des Förderers 37 bzw. Schrägförderers 38 mit der Ladeschürze 39 und dem oberen Abwurf 55 zu erkennen. Als Transportfahrzeug 41 dient hier ein LKW 42, der vorteilhafterweise die Tübbings antransportieren kann, um anschließend die über das Ladegerät 36 zugeführten Berge abtransportieren zu können. Die erfindungsgemäße Einhausung 1 bietet alternativ oder ergänzend auch die Möglichkeit des Transports über eine Einschienenhängebahn.

## Patentansprüche

1. Mobile Einhausung (1) mit einem Ständerwerk (3) mit einer Verkleidung (4), für temporär zu sichernde Bereiche (5), nämlich für für den Verkehr freibleibende Tunnelquerschnitte (6) im Rahmen der Sanierung oder des Ausbaus von Tunneln (7),
**dadurch gekennzeichnet,**
**dass** die Einhausung (1) als Traggerüst zur Aufnahme von für den Vortrieb dienenden Aggregaten (2) ausgebildet ist, wobei die Außenseite (8) der Einhausung (1) mit mehreren parallel in axialer Richtung angeordneten Schienenpaaren (13, 14, 15) zur verfahrbaren Aufnahme je eines Aggregates (2) ausgerüstet ist.

2. Einhausung nach Anspruch 1,
**dadurch gekennzeichnet,**
**dass** als Aggregat (2) ein Ladegerät (36), vorzugsweise ein Förderer (37) dient.

3. Einhausung nach Anspruch 2,
**dadurch gekennzeichnet,**
**dass** der Förderer (37) als Schrägförderer (38) mit einer Ladeschürze (39) ausgebildet ist.

4. Einhausung nach Anspruch 3,
**dadurch gekennzeichnet,**
**dass** der Schrägförderer (38) ausreichend Platz für ein Transportfahrzeug (41) belassend angeordnet ist.

5. Einhausung nach Anspruch 1,
**dadurch gekennzeichnet,**
**dass** als Aggregat (2) eine Arbeitsbühne (33) dient.

6. Einhausung nach Anspruch 1,
**dadurch gekennzeichnet,**
**dass** die Arbeitsbühne (33) klappbar ausgebildete Arbeitsflächen (34, 35) aufweist.

7. Einhausung nach mindestens einem der vorhergehenden Ansprüche,
**dadurch gekennzeichnet,**
**dass** ein Bohr- und Ankersetzgerät (17, 18) und ein Spritzbetonmanipulator (16) in Vortriebsrichtung hintereinander an der Einhausung (1) vorgesehen sind.

8. Einhausung nach Anspruch 1,
**dadurch gekennzeichnet,**
**dass** die Einhausung mit einem verfahrbaren Schlitten ausgerüstet ist, der eine Schnellwechseleinrichtung trägt.

9. Einhausung nach Anspruch 1,
**dadurch gekennzeichnet,**
**dass** die Einhausung (1) mit einem Fahrdraht (45) oder einer Stromschiene ausgerüstet ist.

10. Einhausung nach Anspruch 1,
**dadurch gekennzeichnet,**
**dass** die Einhausung (1) durch mindestens zwei entkoppelbare Teile (22, 23,32) gebildet ist.

11. Einhausung nach Anspruch 10,
**dadurch gekennzeichnet,**
**dass** ein Teil (22) der Einhausung (1) als Traggerüst zur Aufnahme der zum Vortrieb dienenden Aggregate (2) ausgebildet ist.

12. Einhausung nach Anspruch 10,
**dadurch gekennzeichnet,**
**dass** ein Teil (23) der Einhausung (1) als Schutzvorrichtung (24) ausgebildet ist.

13. Einhausung nach Anspruch 12,
**dadurch gekennzeichnet,**
**dass** die Schutzvorrichtung (24) auf der Einhausung (1) verfahrbar installiert ist.

14. Einhausung nach Anspruch 13,
**dadurch gekennzeichnet,**
**dass** die Schutzvorrichtung (24) in der Höhe verstellbar ausgebildet ist.

15. Einhausung nach Anspruch 11,
**dadurch gekennzeichnet,**
**dass** ein Teil (32) der Einhausung (1) als Installationsportal (46) für die Tunnelverkleidung ausgebildet ist.

16. Einhausung nach Anspruch 1,
**dadurch gekennzeichnet,**
**dass** die Einhausung (1) mit einem aufblasbaren Schlauch (44) zur Abdichtung zum alten Tunnel (52) ausgerüstet ist.

## Claims

1. Mobile housing (1) with a frame work (3) with cladding (4), for areas that are to be secured temporarily (5), namely for the tunnel cross-sections that remain free for traffic (6) in the framework of the re-construction or expansion of tunnels (7),
**characterised by the fact**
that the housing (1) is designed as a supporting structure for holding the units (2) that serve the drift, whereby the outside (8) of the housing (1) is fitted with several pairs of rails (13, 14, 15) arranged parallel in an axial direction for the moveable attachment of one unit (2) each.

2. Housing in accordance with Claim 1,
**characterised by the fact**
that a loader (36), preferably a conveyor (37) serves as the unit (2).

3. Housing in accordance with Claim 2,
**characterised by the fact**
that the conveyor (37) is designed as a slope conveyor (38) with a loading apron (39).

4. Housing in accordance with Claim 3,
**characterised by the fact**
that the slope conveyor (38) is arranged to leave sufficient space for a transport vehicle (41).

5. Housing in accordance with Claim 1,
**characterised by the fact**
that a working platform (33) serves as the unit (2).

6. Housing in accordance with Claim 1,
**characterised by the fact**
that the working platform (33) has foldable work surfaces (34, 35).

7. Housing in accordance with at least one of the above Claims,
**characterised by the fact**
that a rockbolt and mesh installation appliance (17, 18) and a shotcrete manipulator (16) are provided in tandem on the housing (1) in the direction of the drift.

8. Housing in accordance with Claim 1,
**characterised by the fact**
that the housing is equipped with a movable slide that carries a quick change device.

9. Housing in accordance with Claim 1,
**characterised by the fact**
that the housing (1) is equipped with a contact wire (45) or a busbar.

10. Housing in accordance with Claim 1,
**characterised by the fact**
that the housing (1) is formed by at least two disconnectable parts (22, 23, 32).

11. Housing in accordance with Claim 10,
**characterised by the fact**
that one part (22) of the housing (1) is designed as a supporting structure for holding the units (2) that serve for driving.

12. Housing in accordance with Claim 10,
**characterised by the fact**
that one part (23) of the housing (1) is designed as a safety device (24).

13. Housing in accordance with Claim 12,
**characterised by the fact**
that the safety device (24) is movable on the housing (1).

14. Housing in accordance with Claim 13,
**characterised by the fact**
that the safety device (24) is designed to be adjustable for height.

15. Housing in accordance with Claim 11,
**characterised by the fact**
that one part (32) of the housing (1) is designed as installation portal (46) for the tunnel cladding.

16. Housing in accordance with Claim 1,
**characterised by the fact**
that the housing (1) is equipped with an inflatable tube (44) for sealing off against the old tunnel (52).

## Revendications

1. Encapsulage mobile (1) possédant un ouvrage de montants (3) pourvu d'un habillage (4), pour des zones devant être temporairement sécurisées (5), à savoir pour des sections de tunnel (6) restant ouvertes à la circulation dans le cadre de l'assainissement ou de l'extension de tunnels (7),
**caractérisé par le fait**
**que** l'encapsulage (1) est conçu sous la forme d'un châssis porteur destiné à la réception de groupes (2) servant au fonçage, sachant que la face extérieure (8) de l'encapsulage (1) est équipée de plusieurs paires de rails disposées dans le sens axial (13, 14, 15) pour la réception mobile de chacun des groupes (2).

2. Encapsulage selon la revendication 1,
**caractérisé par le fait**
**qu'**un groupe (2) sert d'appareil de chargement (36), de préférence un convoyeur (37).

3. Encapsulage selon la revendication 2,
**caractérisé par le fait**
**que** le convoyeur (37) est conçu sous la forme d'un convoyeur incliné (38) avec un tablier de chargement (39).

4. Encapsulage selon la revendication 3,
**caractérisé par fait**
que le convoyeur incliné (38) dispose de suffisamment de place pour un véhicule de transport (41).

5. Encapsulage selon la revendication 1,
**caractérisé par le fait**
**que** c'est une plateforme de travail (33) qui sert de groupe (2).

6. Encapsulage selon la revendication 1,
**caractérisé par le fait**
**que** la plateforme de travail (33) présente des surfaces de travail (34, 35) conçues de façon à pouvoir être rabattues.

7. Encapsulage selon au moins l'une des revendications précédentes,
**caractérisé par le fait**
**qu'**un appareil de perçage et de pose d'ancre (17, 18) et un manipulateur de béton injecté (16) sont prévus l'un derrière l'autre dans le sens du fonçage sur l'encapsulage (1).

8. Encapsulage selon la revendication 1,
**caractérisé par le fait**
**que** l'encapsulage est équipé d'un chariot mobile qui porte un dispositif de changement rapide.

9. Encapsulage selon la revendication 1,
**caractérisé par le fait**
**que** l'encapsulage (1) est équipé d'un fil de conduite (45) ou d'un rail électrifié.

10. Encapsulage selon la revendication 1,
**caractérisé par le fait**
**que** l'encapsulage (1) est constitué d'au moins deux pièces pouvant être découplées (22, 23, 32).

11. Encapsulage selon la revendication 10,
**caractérisé par le fait**
**qu'**une partie (22) de l'encapsulage (1) est conçue sous la forme de châssis porteur destiné à la réception des groupes (2) destinés au fonçage.

12. Encapsulage selon la revendication 10,
**caractérisé par le fait**
**qu'**une partie (23) de l'encapsulage (1) est conçue sous la forme d'un dispositif de protection (24).

13. Encapsulage selon la revendication 12,
**caractérisé par le fait**
**que** le dispositif de protection (24) sur l'encapsulage (1) est installé de façon mobile.

14. Encapsulage selon la revendication 13,
**caractérisé par le fait**
**que** le dispositif de protection (24) est conçu de façon à pouvoir être réglé en hauteur.

15. Encapsulage selon la revendication 11,
**caractérisé par le fait**
**qu'**une partie (32) de l'encapsulage (1) est conçue sous la forme d'un portail d'installation (46) pour l'habillage du tunnel.

16. Encapsulage selon la revendication 1,
**caractérisé par le fait**
**que** l'encapsulage (1) est équipé d'un flexible gonflable (44) destiné à l'étanchéification par rapport à l'ancien tunnel (52).
